# EUROPÄISCHE PATENTSCHRIFT

(11) **EP 1 333 137 B1**
(45) Veröffentlichungstag und Bekanntmachung des Hinweises auf die Patenterteilung: **31.03.2010**
(21) Anmeldenummer: 03001768.5
(22) Anmeldetag: 28.01.2003
(51) Int. Cl.: E05B 29/00

(54) **Schliessvorrichtung**
Locking device
Dispositif de verrouillage

(30) Priorität: 31.01.2002 DE 10203994
(43) Veröffentlichungstag der Anmeldung: 06.08.2003
(73) Patentinhaber: VALEO SECURITE HABITACLE S.A.S., 94042 Créteil Cédex (FR)
(72) Erfinder: Schwab, Dittmar, 63110 Rodgau (DE)
(74) Vertreter: Rosolen-Delarue, Katell

(56) Entgegenhaltungen:
- EP-A- 0 879 927
- DE-A- 10 005 054
- DE-A- 19 944 070
- DE-C- 19 950 887
- DE-U- 29 922 264
- DE-U- 29 923 496

## Beschreibung

Die Erfindung betrifft eine Schließvorrichtung mit einem Schließzylinder und einem als Wendeschlüssel ausgebildeten Innenbahn-Flachschlüssel.

Eine derartige Schließvorrichtung ist beispielsweise aus der DE 299 23 496 U1 bekannt. Bei dieser bekannten Vorrichtung handelt es sich um ein 4-Bahnen-Innenschließsystem. Dabei umfaßt der Schließzylinder ein Zylindergehäuse und einen in dem Gehäuse drehbar gelagerten Zylinderkern, wobei in dem Schlüsselkanal des Zylinderkernes quer zu diesem von einer Sperrstellung in eine Entriegelungsstellung verschiebbar federbelastete rahmenförmige Zuhaltungen (Plättchen) angeordnet sind. Die rahmenförmigen Zuhaltungen werden von ihrer Sperr- in ihre Entriegelungsstellung durch das Einschieben des Schlüsselbartes des Flachschlüssels in den Schlüsselkanal verschoben, wobei sich ein in das Innere der jeweiligen rahmenförmigen Zuhaltung erstreckender Steuernocken an einer entsprechenden Innenbahn (Stufenfräsbahn) des Schlüsselbartes abstützt.

Eine solche Schließvorrichtung ist weiterhin aus der DE 299 22 264 U1 bekannt, bei welcher der Schlüsselbart des Flachschlüssels spitzenseitig etwas über die Ansteuerschrägen der Innenbahnen des Flachschlüssels hervorsteht und jeweils einen der entsprechenden Innenbahnen gegenüberliegende Schlüsselrand aufweist, der vorderseitig eine zur Schlüsselspitze hin gerichtet Anlaufschräge besitzt.

Als nachteilig hat sich bei dieser bekannten Schließvorrichtung erwiesen, daß bei Verwendung von Schließzylindem, bei denen die Steuernocken der rahmenförmigen Zuhaltungen in der Sperrstellung der Zuhaltung relativ weit zur inneren Oberfläche des Schlüsselkanales hin verschoben sind, beim Einschieben des zugehörigen Flachschlüssels in den Schlüsselkanal die an der Schlüsselvorderseite befindliche Ansteuerschräge der Innenbahn kein sicheres Verschieben dieses Steuernockens mehr bewirkt, und der Schlüssel läßt sich nicht weiter in den Schlüsselkanal des Zylinderkernes einschieben.

Dieser Nachteil hat dazu geführt, daß bei bekannten Schließvorrichtungen die Steuernocken der Zuhaltungen einen bestimmten Mindestabstand von der Innenwand des Schlüsselkanales aufweisen müssen, was eine Verringerung der maximalen Stufentiefe (vertikale Abstand einer Stufe einer Innenbahn des Schlüssels, auf welcher der Steuernocken in der entriegelten Stellung der entsprechenden Zuhaltung ruht) bewirkt. Damit verringert sich zwangsläufig aber auch die Anzahl der Schlüsselkombinationen, die mit dem entsprechenden Schließzylinder möglich sind.

Der Erfindung liegt die Aufgabe zugrunde, eine Schließvorrichtung anzugeben, bei welcher mit dem bestimmungsgemäßen Flachschlüssel die Zuhaltungen auch dann von ihrer Sperr- in ihre Entriegelungsstellung betätigbar sind, wenn der Steuernocken der entsprechenden, in ihrer Sperrstellung befindlichen Zuhaltungen in unmittelbarer Nähe des Wandbereiches des Schlüsselkanales angeordnet ist.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, die Zuhaltung, deren Steuernocken sich in der Sperrstellung bis in die unmittelbare Nähe des Wandbereiches des Schlüsselkanales erstreckt, derart auszugestalten, daß die dem Steuernocken -in Richtung seiner Entriegelungsbewegung- gegenüberliegende Innenwand ebenfalls in den Schlüsselkanal hineinragt. Außerdem steht der Schlüsselbart des Flachschlüssels spitzenseitig etwas über die Ansteuerschräge der Innenbahn, an welcher sich der Steuernocken abstützt, hervor und weist einen dieser Innenbahn gegenüberliegenden Schlüsselrand auf, der vorderseitig eine zur Schlüsselspitze hin gerichtete Anlaufschräge oder einen entsprechend gerundeten Bereich besitzt, derart, daß beim Einführen des Schlüsselbartes in den Schlüsselkanal der Schlüsselrand zunächst die Zuhaltung seitlich aus dem Schlüsselkanal drückt, so daß der Steuernocken gleichzeitig in den Schlüsselkanal hineingedrückt wird und die Ansteuerschräge der Innenbahn den Steuernocken hintergreifen kann.

Bei einer bevorzugten Ausführungsform der Erfindung handelt es sich bei der Schließvorrichtung um ein 4-Bahnen-Innenschließsystem, bei dem der Schlüsselbart des Flachschlüssels auf jeder seiner Breitseiten eine Einschnittsbahn aufweist, die jeweils durch zwei seitliche, sich in Richtung der Längsachse des Flachschlüssels erstreckende Innenbahnen begrenzt ist. Die vor den Ansteuerschrägen der Innenbahnen angeordneten beiden gegenüberliegenden Schlüsselränder weisen wiederum jeweils eine zur Schlüsselspitze hin gerichtete Anlaufschräge oder einen entsprechend gerundeten Bereich auf.

Bei einer weiteren Ausführungsform der Erfindung weisen die beiden Innenbahnen des 4-Bahnen-Innenschließsystems einer Einschnittsbahn des Schlüsselbartes einen parallel zueinander gerichteten Verlauf auf, wobei der Abstand der beiden Innenbahnen etwa der Breite der Steuernocken der rahmenförmigen Zuhaltungen des Zylinderkernes entspricht, so daß beim Einrühren des Schlüsselbartes in den Schlüsselkanal des Zylinderkernes die Steuernocken eine beidseitige Zwangsführung durch die gegenüberliegenden Innenbahnen einer Einschnittsbahn erfahren.

Will ein Dritter einen derartigen Schließzylinder in unerlaubter Weise mit einem Öffnungswerkzeug öffnen, so muß er die Zuhaltungen auf allen 4 Bahnen ansteuern. Dieses bedeutet, daß der Dieb ein Öffnungswerkzeug benötigt, bei dem auf allen 4 Seiten der höchste Stufensprung an der Schlüsselspitze liegt. Da die Stufenfräsbahnen jedoch bei diesem System von der oberen zur unteren Seite überlappend (oder sehr dicht aneinander) angeordnet sind, wird die Öffnung zum Einfädeln der Steuernocken der Zuhaltungen im Diebstahlwerkzeug zu klein. Das Diebstahlwerkzeug kann daher nicht mehr gewaltlos in den Schließzylinder eingeführt werden.

Überdies ist bei Verwendung einer der Stufenfräsbahnen vorgelagerten Schlüsselspitze zum Vorsteuern der Zuhaltungen zu beachten, daß auch ein Diebstahlwerkzeug auf die komplette Schlüsselbreite ausgelegt werden muß, was zu einer Blockierung dieses Werkzeuges beim Einführen in den Schlüsselkanal führt.

Da die Zwangssteuerung durch die großen Stufensprünge der Zuhaltungen größer ist als die Sperrkanaltiefe, müssen die Schließungen nach diesen Kriterien aussortiert werden. Durch diese Anordnung wird einem Dieb die Öffnungsmanipulation noch weiter erschwert, da er dann auch nicht mehr mit einem ähnlichen Schlüssel in den Schließzylinder eindringen kann.

Weitere Einzelheiten und Vorteile der Erfindung ergeben sich aus den folgenden anhand von Figuren erläuterten Ausführungsbeispielen. Es zeigen:
Fig.1 den Längsschnitt durch einen Teil einer erfindungsgemäßen Schließvorrichtung mit einem Schließzylinder, in dessen Zylinderkern ein Flachschlüssel mit 4 Stufenfräsbahnen eingeführt ist;
Fig.2 die in Fig. 1 dargestellte Schließvorrichtung ohne den Flachschlüssel;
Fig.3 eine vergrößerte Ansicht der in Fig.1 mit 12 bezeichneten Zuhaltung, unmittelbar bevor die Schlüsselspitze die Zuhaltung von ihrer Sperrstellung in ihre entriegelte Stellung verschiebt, und
Fig.4 die Fig.3 entsprechende Ansicht beim Einschieben eines Diebstahlwerkzeuges.

In Fig. 1 is mit 1 eine Schließvorrichtung mit einem Schließzylinder 2 und einem als Wendeschlüssel ausgebildeten Innenbahn-Flachschlüssel 3 bezeichnet. Der Schließzylinder 2 umfaßt ein Zylindergehäuse 4 und einen in dem Gehäuse 4 drehbar gelagerten Zylinderkern 50.

In dem Schlüsselkanal 60 des Zylinderkernes 50 sind quer zu diesem von einer in Fig.2 dargestellten Sperrstellung in eine in Fig.1 dargestellte Entriegelungsstellung verschiebbar angeordnete federbelastete rahmenförmige Zuhaltungen 5-12 vorgesehen (der Aufbau einer derartigen Zuhaltung ist beispielsweise in der eingangs erwähnten Druckschrift DE 299 23 496 U1 näher offenbart). Dabei greifen die Zuhaltungen 5, 6 sowie 9 und 10 mit ihrem unteren Wandbereich in eine untere Sperrnut 13 und die Zuhaltungen 7, 8 und 11, 12 mit ihren oberen Wandbereichen in eine obere Sperrnut 14 des Zylindergehäuses 4 ein (Fig.2).

Die rahmenförmigen Zuhaltungen 5-12 werden durch das Einschieben des Schlüsselbartes 15 des Flachschlüssels 3 in den Schlüsselkanal 60 senkrecht zur Längsachse 16 des Zylinderkernes 50 verschoben. Hierzu ist an jeder der rahmenförmigen Zuhaltungen 5-12 ein sich in das Innere der Zuhaltung 5-12 erstreckender Steuernocken 17-24 vorgesehen. Außerdem besitzt der Schlüsselbart 15 des Flachschlüssels 3 auf jeder seiner Breitseiten eine Einschnittsbahn 25, die jeweils durch zwei seitliche, sich in Richtung der Längsachse des Flachschlüssels 3 erstreckende Innenbahnen (Stufenfräsbahn) 26, 27 begrenzt ist, an denen sich die Steuernocken 17-24 der Zuhaltungen 5-12 abstützen.

Wie dem in Fig.1 dargestellten Ausführungsbeispiel entnehmbar ist, stützen sich dort die mit 17 und 21 bezeichneten Steuernocken an der vorderen unteren Innenbahn 26, die mit 18 und 22 bezeichneten Steuernocken auf der rückseitigen unteren Innenbahn, die mit 19 und 23 bezeichneten Steuernocken auf der rückseitigen oberen Innenbahn und die mit 20 und 24 bezeichneten Steuernocken an der vorderen oberen Innenbahn 27 des Schlüsselbartes 15 ab.

Die beiden Innenbahnen 26, 27 einer Einschnittsbahn 25 des Schlüsselbartes 15 weisen einen parallel zueinander gerichteten Verlauf auf, wobei der Abstand der beiden Innenbahnen etwa der Breite der Steuernocken 17-24 der rahmenförmigen Zuhaltungen 5-12 des Zylinderkernes 50 entspricht, so daß beim Einführen des Schlüsselbartes 15 in den Schlüsselkanal 60 des Zylinderkernes 50 die Steuernocken 17-24 eine beidseitige Zwangsführung durch die gegenüberliegenden Innenbahnen 26, 27 einer der beiden Einschnittsbahnen 25 erfahren.

Wie den Fig.2 und 3 zu entnehmen ist, ist die mit 12 bezeichnete Zuhaltung in ihrer Sperrstellung so weit zur inneren Oberfläche 28 des Schlüsselkanals 60 verschoben, daß beim Einschieben des Flachschlüssels 3 in den Schlüsselkanal 60 die im spitzenseitigen Bereich des Schlüsselbartes 15 befindliche Ansteuerschräge 30 der Innenbahn 27 kein Hintergreifen des Steuemockens 24 und damit auch kein Verschieben der zugehörigen Zuhaltung 12 mehr bewirkt. Außerdem ragt die dem Steuernocken 24 gegenüberliegende Innenwand 31 der entsprechenden Zuhaltung 12 in der Sperrstellung der Zuhaltung 12 ebenfalls in den Schlüsselkanal 60 hinein.

Erfindungsgemäß ist daher vorgesehen, daß der Schlüsselbart 15 des Flachschlüssels 3 spitzenseitig etwa über die Ansteuerschrägen 29, 30 der Innenbahnen 26, 27 hervorsteht und einen der jeweiligen Innenbahn 26, 27 gegenüberliegenden Schlüsselrand 32, 33 aufweist, der vorderseitig eine zur Schlüsselspitze hin gerichtete Anlaufschräge 34, 35 oder einen entsprechend gerundeten Bereich besitzt, derart, daß beim Einführen des Schlüsselbartes 15 in den Schlüsselkanal 60 dieser im Falle des in den Fig.1-3 dargestellten Ausführungsbeispieles zunächst mit dem Schlüsselrand 32 die Innenwand 31 der Zuhaltung 12 aus dem Schlüsselkanal 60 seitlich (nach unten) herausdrückt, so daß der dieser Zuhaltung 12 zugeordnete Steuernocken 24 weiter in den Schlüsselkanal 60 hineingedrückt wird und die Ansteuerschräge 30 der Innenbahn 27 den Steuernocken 24 hintergreifen kann.

In Fig.4 ist noch einmal die Zuhaltung 12 dargestellt, an welcher nun statt eines bestimmungsgemäßen Flachschlüssels 3 ein üblicherweise verwendetes Diebstahlwerkzeug 36 angreift. Deutlich sind die beiden an dem spitzenseitigen Bereich des Diebstahlwerkzeuges 36 angeordneten Nocken 37, 38 zu erkennen, die jeweils dem bei dem bestimmungsgemäßen Schlüssel 3 höchsten vorkommenden Stufensprung entsprechen. Da die Stufenfräsbahnen 26, 27 bei dem in den Fig.1 dargestellten 4-Bahnen-Flachschlüssel 3 jedoch von der oberen zur unteren Seite sich fast berühren, wird die Öffnung zum Einfädeln der Zuhaltungen 5-12 im Diebstahlwerkzeug 36 relativ klein, so daß die entsprechenden Steuernocken 17-24 nicht zwischen den Nocken 37, 38 hindurchführbar sind. Das Diebstahlwerkzeug 36 läßt sich daher nicht in den Schlüsselkanal 60 vollständig einschieben.

Außerdem würde der spitzenseitige untere Bereich des Diebstahlwerkzeuges 36 gegen die in den Schlüsselkanal 60 ragende Innenwand 31 der Zuhaltung 12 stoßen und könnte auch aus diesem Grunde lediglich teilweise in den Schlüsselkanal 60 eingeschoben werden. Schließlich würde die Zuhaltung 12 aufgrund der Höhe des Nockens 37 in die untere Sperrnut 13 des Zylindergehäuses 4 geschoben und dort gegen die Sperrnutenwand 39 gedrückt werden, was ebenfalls zu einer Blockierung der Einschubbewegung des Diebstahlwerkzeuges 36 führen würde.

### Bezugszeichenliste

- 1: Schließvorrichtung
- 2: Schließzylinder
- 3: Flachschlüssel
- 4: Zylindergehäuse, Gehäuse
- 5-12: Zuhaltungen
- 13: untere Sperrnut
- 14: obere Sperrnut
- 15: Schlüsselbart
- 16: Längsachse (Zylinderkern)
- 17-24: Steuernocken
- 25: Einschnittsbahn
- 26, 27: Innenbahnen, Stufenfräsbahn
- 28: innere Oberfläche
- 29,30: Ansteuerschrägen
- 31: Innenwand (Zuhaltung)
- 32,33: Schlüsselrand
- 34,35: Anlaufschrägen
- 36: Diebstahlwerkzeug
- 37,38: Nocken
- 39: Sperrnutenwand

- 50: Zylinderkern
- 60: Schlüsselkanal

## Patentansprüche

1. Schließvorrichtung mit einem Schließzylinder (2) und einem als Wendeschlüssel ausgebildeten Innenbahn-Flachschlüssel (3), mit den Merkmalen:
a) der Schließzylinder (2) umfaßt ein Zylindergehäuse (4) und einen in dem Gehäuse (4) drehbar gelagerten Zylinderkern (50);
b) in dem Schlüsselkanal (60) des Zylinderkernes (50) sind quer zu diesem von einer Sperrstellung in eine Entriegelungsstellung verschiebbar federbelastete rahmenförmige Zuhaltungen (5-12) angeordnet;
c) die rahmenförmigen Zuhaltungen (5-12) sind von ihrer Sperr- in die Entriegelungsstellung durch das Einschieben des Schlüsselbartes (15) des Flachschlüssels (3) in den Schlüsselkanal (60) verschiebbar, wobei sich ein in das Innere der jeweiligen rahmenförmigen Zuhaltung (5-12) erstreckender Steuernocken (17-24) an einer entsprechenden Innenbahn (26, 27) des Schlüsselbartes (15) abstützt;
d) der Steuernocken (24) mindestens einer der rahmenförmigen Zuhaltungen (12) ist in der Sperrstellung der Zuhaltung (12) so weit zur inneren Oberfläche (28) des Schlüsselkanales (60) hin verschoben, daß beim Einschieben des zugehörigen Flachschlüssels (3) in den Schlüsselkanal (60) die in dem spitzenseitigen Bereich des Flachschlüssels (3) befindliche Ansteuerschräge (30) der Innenbahn (27) kein Hintergreifen des Steuernockens und damit auch kein Verschieben dieses Steuernockens (24) mehr bewirkt;
e) die diesem Steuernocken (24) zugeordnete rahmenförmige Zuhaltung (12) ist derart ausgestaltet, daß die dem Steuernocken (24) gegenüberliegende Innenwand (31) der Zuhaltung (12) in deren Sperrstellung ebenfalls in den Schlüsselkanal (60) hineinragt;
f) der Schlüsselbart (15) des Flachschlüssels (3) steht spitzenseitig etwas über die Ansteuerschrägen (29, 30) der Innenbahnen (26, 27) hervor und weist jeweils einen der entsprechenden Innenbahn (26, 27) gegenüberliegende Schlüsselrand (32, 33) auf, der vorderseitig eine zur Schlüsselspitze hin gerichtete Anlaufschräge (34, 35) oder einen entsprechend gerundeten Bereich besitzt, derart, daß beim Einführen des Schlüsselbartes (15) in den Schlüsselkanal (60) dieser zunächst mit dem Schlüsselrand (32, 33) die Innenwand (31) der Zuhaltung (12) aus dem Schlüsselkanal (60) seitlich herausdrückt, so daß der dieser Zuhaltung (12) zugeordnete Steuernocken (24) weiter in den Schlüsselkanal (60) hineingedrückt wird und die Ansteuerschräge (30) der Innenbahn (27) den Steuernocken (24) hintergreifen kann.

2. Schließvorrichtung nach Anspruch 1, **dadurch gekennzeichnet, daß** es sich bei der Schließvorrichtung (1) um ein 4-Bahnen-Innenschließsystem handelt, bei dem der Schlüsselbart (15) des Flachschlüssels (3) auf jeder seiner Breitseiten eine Einschnittsbahn (25) aufweist, die jeweils durch zwei seitliche, sich in Richtung der Längsachse des Flachschlüssels (3) erstreckende Innenbahnen (26, 27) begrenzt ist, und daß die spitzenseitig vor den Ansteuerschrägen (29, 30) der Innenbahnen (26, 27) angeordneten beiden gegenüberliegenden Schlüsselränder (32, 33) jeweils eine zur Schlüsselspitze hin gerichtete Anlaufschräge (34, 35) oder einen entsprechend gerundeten Bereich aufweisen.

3. Schließvorrichtung nach Anspruch 2, **dadurch gekennzeichnet, daß** die beiden Innenbahnen (26, 27) einer Einschnittsbahn (25) des Schlüssselbartes (15) einen parallel zueinander gerichteten Verlauf aufweisen und daß der Abstand der beiden Innenbahnen etwa der Breite der Steuernocken (17-24) der rahmenförmigen Zuhaltungen (5-12) des Zylinderkerns (50) entspricht, so daß beim Einführen des Schlüsselbartes (15) in den Schlüsselkanal (60) des Zylinderkernes (50) die Steuernocken (17-24) eine beidseitige Zwangsführung durch die gegenüberliegenden Innenbahnen (26, 27) einer Einschnittsbahn (25) erfahren.

## Claims

1. Locking device having a lock cylinder (2) and a flat key (3) which has inside tracks and is designed as a turning key, the locking device having the following features:
a) the lock cylinder (2) comprises a cylinder housing (4) and a cylinder core (50) mounted in a rotatable manner in the housing (4);
b) the key channel (60) of the cylinder core (50) has arranged in it frame-like tumblers (5-12) which are spring-loaded such that they can be displaced, transversally to this key channel of the cylinder core, from a locking position into an unlocking position;
c) the frame-like tumblers (5-12) can be displaced from their locking position into the unlocking position by virtue of the bit (15) of the flat key (3) being pushed into the key channel (60), wherein a cam (17-24) which extends into the interior of the respective frame-like tumbler (5-12) is supported on a corresponding inside track (26, 27) of the key bit (15);
d) the cam (24) of at least one of the frame-like tumblers (12), in the locking position of the tumbler (12), has been displaced in the direction of the inner surface (28) of the key channel (60) to such an extent that, when the associated flat key (3) is pushed into the key channel (60), it is no longer the case that the activating slope (30) of the inside track (27), this slope being located in the region of the tip of the flat key (3), gives rise to any rear engagement of the cam or therefore to any displacement of this cam (24);
e) the frame-like tumbler (12), which is assigned to this cam (24), is configured such that the inner wall (31) of the tumbler (12), this inner wall being located opposite the cam (24), likewise projects into the key channel (60) in the locking position of this tumbler;
f) the bit (15) of the flat key (3) projects, at the tip, some way beyond the activating slopes (29, 30) of the inside tracks (26, 27) and has in each case a key periphery (32, 33) which is located opposite the corresponding inside track (26, 27) and has, at the front, a run-on slope (34, 35), which is directed towards the tip of the key, or a correspondingly rounded region such that, when the key bit (15) is introduced into the key channel (60), it forces, in the first instance by way of the key periphery (32, 33), the inner wall (31) of the tumbler (12) laterally out of the key channel (60), in which case the cam (24), which is assigned to this tumbler (12), is forced further into the key channel (60) and the activating slope (30) of the inside track (27) can engage behind the cam (24).

2. Locking device according to Claim 1, **characterized in that** the locking device (1) is a four-track internal locking system in which the bit (15) of the flat key (3), on each of its broad sides, has a recessed track (25) which is bounded in each case by two lateral inside tracks (26, 27) extending in the direction of the longitudinal axis of the flat key (3), and **in that** the two opposite key peripheries (32, 33), which are arranged at the tip in front of the activating slopes (29, 30) of the inside tracks (26, 27), each have a run-on slope (34, 35), which is directed towards the tip of the key, or a correspondingly rounded region.

3. Locking device according to Claim 2, **characterized in that** the two inside tracks (26, 27) of a recessed track (25) of the key bit (15) have profiles which are directed parallel to one another, and **in that** the distance between the two inside tracks corresponds approximately to the width of the cams (17-24) of the frame-like tumblers (5-12) of the cylinder core (50), in which case, when the key bit (15) is introduced into the key channel (60) of the cylinder core (50), the cams (17-24) are subjected to positive guidance on both sides by the opposite inside tracks (26, 27) of a recessed track (25).

## Revendications

1. Dispositif de verrouillage comprenant un cylindre de verrouillage (2) et une clé plate à piste intérieure (3) réalisée sous forme de clé réversible, comprenant les caractéristiques suivantes :
a) le cylindre de verrouillage (2) comprend un corps de cylindre (4) et un noyau de cylindre (50) monté à rotation dans le corps (4),
b) dans le canal de clé (60) du noyau de cylindre (50) sont disposées des gâchettes (5-12) en forme de cadre sollicitées par ressort et déplaçables transversalement à celui-ci d'une position de blocage dans une position de déverrouillage ;
c) les gâchettes en forme de cadre (5-12) sont déplaçables de leur position de blocage dans la position de déverrouillage par l'insertion du panneton (15) de la clé plate (3) dans le canal de clé (60), une came de commande (17-24) s'étendant à l'intérieur de la gâchette en forme de cadre respective (5-12) s'appuyant contre une piste intérieure correspondante (26, 27) du panneton (15) ;
d) la came de commande (24) d'au moins l'une des gâchettes en forme de cadre (12) est déplacée dans la position de blocage de la gâchette (12) vers la surface intérieure (28) du canal de clé (60) dans une mesure telle que lors de l'insertion de la clé plate associée (3) dans le canal de clé (60), le biseau de commande (30) de la piste intérieure (27) se trouvant dans la région du côté de la pointe de la clé plate (3) ne produise plus aucun engagement par l'arrière de la came de commande et donc ne produise plus non plus de déplacement de cette came de commande (24) ;
e) la gâchette en forme de cadre (12) associée à cette came de commande (24) est configurée de telle sorte que la paroi intérieure (31) de la gâchette (12) opposée à la came de commande (24) pénètre dans sa position de blocage également à l'intérieur du canal de clé (60) ;
f) le panneton (15) de la clé plate (3) fait saillie du côté de la pointe quelque peu au-delà des biseaux de commande (29, 30) des pistes intérieures (26, 27) et présente à chaque fois un bord de clé (32, 33) opposé à la piste intérieure correspondante (26, 27), qui possède, du côté avant, un biseau d'entrée (34, 35) orienté vers la pointe de la clé ou une région arrondie de manière correspondante, de telle sorte que lors de l'insertion du panneton (15) dans le canal de clé (60), celui-ci presse d'abord latéralement, avec le bord de clé (32, 33), la paroi intérieure (31) de la gâchette (12) hors du canal de clé (60) de sorte que la came de commande (24) associée à cette gâchette (12) soit enfoncée davantage dans le canal de clé (60) et que le biseau d'entrée (30) de la piste intérieure (27) puisse venir en prise par l'arrière avec la came de commande (24).

2. Dispositif de verrouillage selon la revendication 1, **caractérisé en ce que** le dispositif de verrouillage (1) est un système de verrouillage interne à 4 pistes, dans lequel le panneton (15) de la clé plate (3) présente, sur chacun de ses côtés larges, une piste d'entaille (25) qui est limitée à chaque fois par deux pistes intérieures (26, 27) latérale, s'étendant dans la direction de l'axe longitudinal de la clé plate (3), et **en ce que** les deux bords de clé opposés (32, 33) disposés du côté de la pointe avant les biseaux de commande (29, 30) des pistes intérieures (26, 27) présentent chacun un biseau d'entrée (34, 35) orienté vers la pointe de la clé ou une région arrondie correspondante.

3. Dispositif de verrouillage selon la revendication 2, **caractérisé en ce que** les deux pistes intérieures (26, 27) d'une piste d'entaille (25) du panneton (15) présentent une allure parallèle l'une à l'autre et **en ce que** la distance entre les deux pistes intérieures correspond approximativement à la largeur des cames de commande (17-24) des gâchettes en forme de cadre (5-12) du noyau de cylindre (50), de sorte que lors de l'insertion du panneton (15) dans le canal de clé (60) du noyau de cylindre (50), les cames de commande (17-24) subissent un guidage forcé bilatéral par les pistes intérieures opposées (26, 27) d'une piste d'entaille (25).
